# FASCICULE DE BREVET EUROPEEN

(11) **EP 3 066 953 B1**
(45) Date de publication et mention de la délivrance du brevet: **01.08.2018**
(21) Numéro de dépôt: 16020067.1
(22) Date de dépôt: 04.03.2016
(51) Int. Cl.: A45D 44/00

(54) **PROCÉDÉ DE FABRICATION D'UN MASQUE DE BEAUTÉ À SUPPORT BIOCELLULOSIQUE ET MASQUE ASSOCIÉ**
HERSTELLUNGSVERFAHREN EINER SCHÖNHEITSMASKE AUF BIOZELLULOSEBASIS, UND ENTSPRECHENDE MASKE
METHOD FOR MANUFACTURING A BEAUTY MASK WITH BIOCELLULOSIC SUBSTRATE AND ASSOCIATED MASK

(30) Priorité: 09.03.2015 FR 1500453
(43) Date de publication de la demande: 14.09.2016
(73) Titulaire: Technature, 29460 Dirinon (FR)
(72) Inventeur: Morvan, Pierre, 29260 Ploudaniel (FR); Cotterel, Céline, 29260 Saint-Meen (FR); Jambou, Anne-Laure, 29200 Brest (FR); Fourrez, Loïc, 29200 Brest (FR)

(56) Documents cités:
- EP-A1- 2 213 197
- WO-A1-2011/064901
- US-A1- 2004 022 830
- US-A1- 2013 244 977

## Description

La présente invention concerne le procédé de fabrication d'un masque de beauté à usage cosmétique utilisant un support bio-cellulosique.

La bio-cellulose, synthétisée par des bactéries à partir de substrat végétal, est connue pour ses propriétés régénératrices et sa contribution à la pénétration d'actifs en profondeur dans la peau (Wojciech K. Czaja et al., «The future prospects of microbial cellulose in biomedical applications», Biomacromolécules, vol 8 n°1, Janvier 2007). L'état de la technique montre que des masques composés en tout ou partie de bio-cellulose sont utilisés comme masques de beauté cosmétique.

Ainsi, le brevet EP2011470A1 (L'OREAL) 07.01.09 paragraphe 69 et 71, a exposé une méthode dans laquelle des actifs sont apportés sous forme de poudre en partie hydrosoluble et appliqués par simple mise en contact avec la bio-cellulose humide. Toutefois, une telle méthode ne permet pas une répartition homogène des actifs, engendrant la formation de paquets en certains endroits du support tandis que d'autres seront à peine saupoudrés. De plus, aucune attention particulière ne semble avoir été portée à la quantité de poudre dissoute à sa surface, variable affectant la quantité finale en actifs du masque.

En outre, le brevet US20130244977A1 (AMOREPACIFIC CORP.) 19.09.13 abrégé, décrit une technique de fabrication par trempage d'une feuille de biocellulose, pure ou améliorée, dans une solution huileuse contenant les actifs. Bien que cette technique permette une diffusion relativement uniforme des actifs, la quantité finale de ceux-ci dans le masque est difficilement quantifiable compte-tenu du biais métrologique qu'induit une imprégnation par bain.

Le brevet US2004/0022830 décrit un masque de beauté cosmétique. Ainsi, à la connaissance de la présente demanderesse, il n'a aucunement été exposé de procédé de réalisation d'un masque de beauté utilisant un support bio-cellulosique qui permette une maîtrise de la quantité en actifs satisfaisante au regard des règlementations concernant les produits cosmétiques.

Par ailleurs, il est connu que la réalisation d'emballages peut être effectuée à plat par thermoformage d'un complexe sur un support plastique afin de former une barquette. La forme d'un tel emballage ne garantit cependant pas un maintien suffisant aux produits de type masque de beauté, ces derniers pouvant se déplacer dans la barquette et perdre une partie du sérum dont ils sont imprégnés.

Des procédés de scellage de sachets pelables sont aussi utilisés (Dodrill Dhuanne, « Advances in peelable sealant technology », Rollprint Packaging Products Inc, 2005), toutefois ces procédés d'emballage ne sont a priori pas conçus pour obtenir un masque bio-cellulosique régulièrement imprégné de sérum.

D'autre part, la feuille de bio-cellulose, du fait de sa forte teneur en eau (jusqu'à 95%), est très exposée au risque de contamination microbiologique, d'où la nécessité de lui adjoindre des conservateurs.

Différents processus de stérilisation peuvent compléter ou suppléer ces conservateurs, les traitements thermiques et l'ionisation étant les plus couramment utilisés. Cette dernière méthode, principalement mise en oeuvre dans le domaine médical, est mentionnée comme efficace à partir d'une dose de 15 kGy, la dose moyenne administrée variant entre 25 et 35 kGy. Il est connu dans le domaine agroalimentaire qu'une telle dose de rayonnement peut induire un jaunissement de la cellulose bactérienne, lui donnant un aspect rebutant et rendant impropre son utilisation.

La société demanderesse a donc réfléchi à une nouvelle solution permettant de pallier aux contraintes précédemment mentionnées. Elle a notamment cherché à concevoir un masque de beauté à partir d'une feuille de bio-cellulose synthétisée par fermentation d'une eau de coco, préférentiellement par Acetobacter Xylinum, stérilisée par une méthode physico-chimique efficace et recouverte de films de polymères poreux. Le support ainsi obtenu est découpé et plié selon des formes préétablies et imprégné par un sérum, comportant des actifs et additifs dont les quantités finales sont maîtrisées et satisfont aux exigences réglementaires, conférant au produit final les propriétés d'un produit cosmétique, de sorte que la répartition de celui-ci sur le support soit régulière.

De façon inattendue, il a été mis en évidence par la demanderesse que le traitement thermique communément appliqué à la bio-cellulose, à savoir une exposition par au moins deux fois à une température de 125°C pour une durée minimale d'une demi-heure et maximale d'une heure, ne suffisait pas à éviter les contaminations en l'absence de conservateurs. La demanderesse a alors pensé ajouter une étape d'ionisation par rayonnement gamma à une dose de 5 kGy à coeur, inférieure à celles couramment utilisées, pour éviter ces contaminations et, conjointement, l'altération de l'aspect de la feuille de bio-cellulose.

Par ailleurs, la demanderesse a eu l'idée d'un procédé de conditionnement à plat par une thermoformeuse, pourvue d'une zone stérilisée par un flux laminaire, utilisant un double complexe aluminium pour former un sachet pelable et sans requérir l'utilisation de préformés type barquettes comme dans les procédés décrits dans l'article précité. Ce procédé permet également, par l'élaboration d'un sérum adapté, une bonne répartition de celui-ci dans la feuille de bio-cellulose.

Une combinaison de gélifiants, incorporés sous forme pulvérulente ou émulsifiée, composée de 0,2 à 0,5% d'acrylate et de 0,7 à 1,5% de polyacrylate a été choisie pour donner au sérum une viscosité comprise entre 0,1 et 30 Pa.s, contrôlée par un viscosimètre de Brookfield en utilisant la broche n°6 à 20 rpm. Cette viscosité permet au sérum de s'étaler de manière relativement uniforme sur la surface de la feuille tout en évitant le risque de coulures lors de son dépôt sur un film horizontal pendant le conditionnement.

La feuille de bio-cellulose est protégée sur l'une de ses faces par un non-tissé de polypropylène pouvant comporter jusqu'à 2% de colorant et sur son autre face par un film de polyamide, pouvant être de taille supérieure à la découpe du modèle afin de faciliter la prise en main du produit. Le support bio-cellulosique obtenu est prédécoupé selon des modèles soit prédéfinis, soit définis par la demanderesse, notamment pour des formes cou et buste.

Les structures poreuses de ces films, et notamment celle alvéolée du polyamide, favorisent la diffusion du sérum déposé à leur surface dans la feuille de bio-cellulose.

Un mode préférentiel de pliage en deux à quatre étapes, est appliqué au support, de telle sorte que ses deux faces apparentes soient recouvertes de polyamide. Les pliages exposent une surface de support adaptée à celle du sérum appliqué sur le film de conditionnement, favorisant une répartition optimale de celui-ci. Par ailleurs, la dose de sérum est calibrée afin d'optimiser l'imprégnation du support et afin de déterminer la quantité finale en actifs du masque, permettant de respecter la réglementation en vigueur.

Le sérum peut contenir, typiquement dans une proportion comprise entre 10 et 45% des agents hydratants, préférentiellement sous la forme de glycérine végétale jusqu'à 30% complétés par 0 à 15% de polysaccharides. Différents actifs peuvent lui être ajoutés en fonction des effets cosmétiques attendus tels que de l'aloe vera, du hyaluronate de sodium, du collagène marin ou tout autre ingrédient bien connu de l'homme de l'art dans des quantités usuellement utilisées.

Le sérum contient, par ailleurs, des conservateurs suffisamment efficaces pour assurer à la fois la protection du sérum et du support bio-cellulosique, tout en limitant des effets indésirables. Tout système de conservateur bien connu de l'homme de l'art pourra être utilisé, plus particulièrement, une solution retenue sera l'utilisation de phenoxyethanol de 0,3% à 1 % couplé à du Pentylène glycol de 0,2% à 2% et à de l'Ethylhexyl glycerine de 0,05% à 1,5%.

La liste suivante, donnée à titre d'exemple, expose, de façon non exhaustive, des formules de sérums pouvant être appliquées sur le support bio-cellulosique. Les quantités de composants sont données en pourcentage.

### Exemple n°1 : MASQUE HYDRATANT

| **Produit** | **%** |
|---|---|
| EAU DEMINERALISEE | 55,364 |
| ACIDE ETHYLENE DIAMINE TETRAACETIQUE, SEL DISODIQUE | 0,15 |
| ACRYLATES/C10-30 ALKYL ACRYLATE CROSSPOLYMER | 0,3 |
| GLYCERINE VEGETALE | 30 |
| BIOSACCHARIDE GUM-1 | 5 |
| COLLAGENE MARIN | 6 |
| ALOE VERA POUDRE | 0,001 |
| HYALURONATE DE SODIUM | 0,1 |
| TRIETHANOLAMINE | 0,5 |
| POLYACRYLATE-13 | 0,84 |
| POLYISOBUTENE | 0,39 |
| POLYSORBATE 20 | 0,17 |
| PHENOXYETHANOL | 0,625 |
| PARFUM | 0,5 |
| ETHYLHEXYL GLYCERINE | 0,06 |
| | 100 |

### Exemple n°2 : MASQUE ANTI-CERNES

| **Produit** | **%** |
|---|---|
| EAU DEMINERALISEE | 60,317 |
| ACIDE ETHYLENE DIAMINE TETRAACETIQUE, SEL DISODIQUE | 0,15 |
| ACRYLATES/C10-30 ALKYL ACRYLATE CROSSPOLYMER | 0,3 |
| GLYCERINE VEGETALE | 30 |
| BIOSACCHARIDE GUM-1 | 5 |
| SACCHAROMYCES CEREVISIAE | 0,18 |
| EXTRAIT PG HAMAMELIS | 1 |
| TRIETHANOLAMINE | 0,3 |
| POLYACRYLATE-13 | 0,72 |
| POLYISOBUTENE | 0,34 |
| POLYSORBATE 20 | 0,06 |
| PHENOXYETHANOL | 0,425 |
| PENTILENE GLYCOL | 1 |
| ETHYLHEXYL GLYCERINE | 0,208 |
| | 100 |

### Exemple n° 3 : MASQUE ECLAIRCISSANT

| **Produit** | **%** |
|---|---|
| EAU DEMINERALISEE | 61,045 |
| ACIDE ETHYLENE DIAMINE TETRAACETIQUE, SEL DISODIQUE | 0,15 |
| ACRYLATES/C10-30 ALKYL ACRYLATE CROSSPOLYMER | 0,3 |
| GLYCERINE VEGETALE | 30 |
| BIOSACCHARIDE GUM-1 | 5 |
| EXTRAIT EPG CITRON | 0,5 |
| LEPIDIUM SATIVUM SPROUT EXTRACT | 0,0022 |
| LECITHIUM | 0,64 |
| SOY ISOFLAVONES | 0,0028 |
| POLYSORBATE 80 | 0,2 |
| ALCOHOL | 0,197 |
| GLYCERIN | 0,078 |
| TRIETHANOLAMINE | 0,3 |
| POLYACRYLATE-13 | 0,54 |
| POLYISOBUTENE | 0,25 |
| POLYSORBATE 20 | 0,11 |
| PHENOXYETHANOL | 0,625 |
| PARFUM | 0,06 |
| ETHYLHEXYL GLYCERINE | 0,5 |
| | 100 |

### Exemple n°4 : MASQUE ANTI-AGE

| **Produit** | **%** |
|---|---|
| EAU DEMINERALISEE | 61,575 |
| ACIDE ETHYLENE DIAMINE TETRAACETIQUE, SEL DISODIQUE | 0,15 |
| ACRYLATES/C10-30 ALKYL ACRYLATE CROSSPOLYMER | 0,3 |
| GLYCERINE VEGETALE | 30 |
| BIOSACCHARIDE GUM-1 | 5 |
| EXTRAIT PG MYRTILLE | 0,5 |
| ISOMALT | 0,18 |
| MALUS DOMESTICA FRUITS CELL CULTURE EXTRACT | 0,0032 |
| SODIUM BENZOATE | 0,0006 |
| LACTIC ACID | 0,0004 |
| PVP | 0,0058 |
| TRIETHANOLAMINE | 0,3 |
| POLYACRYLATE-13 | 0,48 |
| POLYISOBUTENE | 0,22 |
| POLYSORBATE 20 | 0,1 |
| PHENOXYETHANOL | 0,625 |
| PARFUM | 0,06 |
| ETHYLHEXYL GLYCERINE | 0,5 |
| | 100 |

### Exemple n°5: MASQUE PURIFIANT/OXYGENANT

| **Produit** | **%** |
|---|---|
| EAU DEMINERALISEE | 60,77 |
| ACIDE ETHYLENE DIAMINE TETRAACETIQUE, SEL DISODIQUE | 0,15 |
| ACRYLATES/C10-30 ALKYL ACRYLATE CROSSPOLYMER | 0,3 |
| GLYCERINE VEGETALE | 30 |
| BIOSACCHARIDE GUM-1 | 5 |
| MORINGA PTERYGOSPERMA | 0,01 |
| MALTODEXTRIN | 0,01 |
| METHYLISOTHIAZOLINONE | 0,1 |
| EXTRAIT EPG THE VERT | 0,5 |
| TRIETHANOLAMINE | 0,3 |
| POLYACRYLATE-13 | 0,54 |
| POLYISOBUTENE | 0,25 |
| POLYSORBATE 20 | 0,11 |
| PHENOXYETHANOL | 0,9 |
| PARFUM | 0,06 |
| | 100 |

### Les figures annexées illustrent l'invention :

- Les figures 1A, 1B et 1C illustrent des découpes non spécifiques à l'invention appliquées au support bio-cellulosique.
- Les figures 2A et 2B illustrent des découpes spécifiques à l'invention appliquées au support bio-cellulosique.
- La figure 3A, 3B et 3C représentent les étapes de pliage d'une découpe buste.
- La figure 4 représente les étapes d'un procédé d'ensachage horizontal.

Les modèles de masque sont donnés à titre d'exemple de réalisations et sont déclinables en plusieurs tailles adaptées à la morphologie de l'utilisateur.

Dans un exemple de mode de réalisation selon la figure 3B et 3C, un modèle buste est plié par un rabattement de ses extrémités supérieures (2), en trois plis (3), (5) puis (4).

Le masque cou (figure 2A), découpe rectangulaire pourvue de deux fentes destinées à faciliter l'adaptation anatomique, est replié en trois épaisseurs de telle sorte que l'un des deux pans latéraux soit rabattu sur celui du milieu avant que le second pan latéral ne soit replié sur l'ensemble.

Selon un mode de réalisation présenté en figure 4, une dose définie de sérum est déposée sur un film horizontal souple thermosoudable multicouche (6), typiquement composé de polyéthylène téréphtalate, d'aluminium et de polyéthylène, article de conditionnement habituellement utilisé pour la fabrication des sachets de produits cosmétiques.

Le support bio-cellulosique, composé d'une feuille bio-cellulosique (7) recouverte d'un film polyamide (8) et d'un film non-tissé (10) (figure 3B), découpé (11) et plié (12), est apposé de telle sorte que seul le revêtement polyamide (8) soit en contact avec le sérum (9).

Une seconde dose calibrée du sérum (9) est appliquée sur le support (12), avant qu'un deuxième film aluminium (6) ne vienne recouvrir l'ensemble. Une soudure thermique, réalisée par une thermoformeuse spécialement conçue à cet usage, scelle l'emballage autour du masque bio-cellulosique, formant un sachet pelable dont l'ouverture est facilitée par une encoignure laissant une partie des deux films non soudés.

Si le produit ne nécessite pas de pliage, le sérum (9) ne sera déposé que sur une seule face du support (11), préférentiellement celle recouverte de polyamide (8).

Dans un autre mode de réalisation, le polyamide (8) peut être remplacé par un non-tissé (10), semblable à celui recouvrant déjà la première face de la feuille (10) et pouvant dépasser du support bio-cellulosique (11) ou (12). La composition du sérum (9) sera alors adaptée afin de permettre également une bonne diffusion dans la masse du support (12).

### Mise en oeuvre et utilisation du produit final :

Pour utiliser le produit, ouvrir le sachet pelable et déplier le masque. Retirer le non-tissé, saisir, le cas échéant, le polyamide, et placer le masque sur la partie du corps concernée, en le faisant correctement adhérer à la peau et en évitant la présence de bulles d'air. Ôter le second film et laisser poser le temps indiqué avant de retirer le masque d'une pièce.

Le procédé n'est pas limité aux simples étapes mentionnées ci-dessus, et données à titre d'illustration des modes de réalisation.

## Revendications

1. Procédé pour la fabrication d'un masque de beauté cosmétique avec un serum dont la viscosité est comprise entre 0.1 et 30 Pa.s, **caractérisé en ce qu'**il :
- utilise comme support une feuille de bio-cellulose stérilisée (7), recouverte sur ses deux faces de films en polymère poreux (8 et 10),
- Procède au dépôt du sérum (9) en deux étapes, une dose définie étant déposée à plat sur un film souple d'emballage thermosoudable (6) avant d'être recouverte par le support en biocellulose (7), une seconde dose calibrée est appliquée sur le support en bio-cellulose (7), et dont la composition prévoit la dilution des actifs dans le support en bio-cellulose lors de son absorption,
- est conditionné à l'aide d'un second film souple thermosoudable (6) qui vient par-dessus recouvrir l'ensemble, étant alors soudé au premier film thermosoudable (6) à l'aide d'une thermoformeuse, permettant ainsi l'obtention d'un sachet pelable contenant le produit.

2. Procédé selon la revendication 1, **caractérisé en ce que** la feuille de bio-cellulose utilisée (7) est obtenue par fermentation d'eau de noix de coco par Acetobacter Xylinum.

3. Procédé selon les revendications 1 ou 2, **caractérisé en ce que** la feuille de bio-cellulose (7) est stérilisée par au moins un traitement thermique à 125 °C suivi d'une ionisation de 5 kGy à coeur.

4. Procédé selon l'une des revendications précédentes, **caractérisé en ce que** la feuille de cellulose (7) est prédécoupée et pliée (12) selon des formes originales anatomiquement adaptées au cou ou au buste.

5. Procédé, selon l'une des revendications précédentes, **caractérisé en ce que** les films de fibres de polymères sont constitués d'un film de polypropylène non-tissé sur une face (8) et d'un film de polyamide alvéolé ou d'un second film de polypropylène non-tissé (10) sur l'autre face. Le non-tissé peut comporter une quantité de colorant suffisante pour conférer au produit final une couleur caractéristique.

6. Procédé selon les revendications précédentes, **caractérisé en ce que** la viscosité du sérum (9) est assurée par une association de 0,2% à 0,5% d'acrylate et de 0,7% à 1,5% de polyacrylate.

7. Procédé selon les revendications précédentes, **caractérisé en ce que** le sérum utilisé (9) comporte un ou plusieurs additifs cosmétiques, tels que:
- Un ou plusieurs conservateur(s), permettant d'assurer la biostabilité du produit final.
- Un ou plusieurs agents hydratants.
- Un ou plusieurs colorant(s), pigment(s) ou additif(s) permettant de modifier la couleur du produit final.
- Un ou plusieurs parfum(s), huile(s) essentielle(s) ou autre composé(s) odoriférant(s).
- Un ou plusieurs additif(s) végétaux, minéraux, marins ou de synthèse, réputés 'actifs' dans le domaine cosmétique.

8. Procédé, selon la revendication 7, **caractérisé en ce que** le système de conservateurs est constitué d'une association de 0,3% à 1 % de phénoxyéthanol de 0,2% à 2% de pentylène glycol et 0,05% à 1,5% d'éthylhexylglycérine.

9. Procédé selon la revendication 7, **caractérisé en ce que** l'agent hydratant est constitué de 10% à 30% de glycérine végétale et de 0 à 15% d'un polysaccharide.

## Patentansprüche

1. Verfahren zur Herstellung kosmetischer Masken, getränkt mit einem Serum, dessen Viskosität zwischen 0,1 und 30 Pa.s liegt, **dadurch gekennzeichnet, dass** es:
- als Träger ein sterilisiertes Biozellulose Blatt verwendet (7), das auf beiden Seiten mit porösen Polymerfolien (8 und 10) bedeckt ist,
- Aufbringung des Serums (9) in zwei Stufen, wobei zunächst eine definierte Menge auf einer flexiblen heißsiegelbaren Verpackung (6) aufgebracht wird, und danach der Biozelluloseträger (7) darüber gelegt wird. In der Folge wird eine zweite Dosis Serum auf die Oberseite des Biozelluloseträgers (7) dosiert,
- mit einer zweiten flexiblen verschließbaren Verpackung (6) versehen wird, die die Biozellulose samt Serum überdeckt und dann mit der ersten verschließbaren Verpackung (6) mittels einer Tiefziehmaschine verschweißt wird, wodurch ein peelfähiger Beutel entsteht, der das Produkt enthält.

2. Verfahren nach Anspruch 1, **dadurch gekennzeichnet, daß** das verwendete Biozellulose Blatt (7) durch Fermentation von Kokoswasser mit Acetobacter Xylinum hergestellt wird.

3. Verfahren nach Ansprüchen 1 oder 2, **dadurch gekennzeichnet, daß** das Biozellulose Blatt (7) durch mindestens eine thermische Behandlung bei 125 ° C, gefolgt von einer Ionisierung von 5 kGy im Inneren, sterilisiert wird.

4. Verfahren nach einem der vorhergehenden Ansprüche, **dadurch gekennzeichnet, dass** das Biozellulose Blatt (7) vorgeschnitten und gefaltet (12) in Originalformen anatomisch an den Hals oder die Brust angepasst ist.

5. Verfahren, nach einem der vorhergehenden Ansprüche, **dadurch gekennzeichnet, dass** die Polymerfaserfolien aus einer einseitig gewebten Polypropylen Folie (8) und einer wabenförmigen Polyamid Folie oder einer zweiten Folie bestehend aus Polypropylen-Vliesstoff (10) auf der anderen Seite. Der Vliesstoff kann eine ausreichende Menge an Farbstoff aufweisen, um dem Endprodukt eine charakteristische Farbe zu verleihen.

6. Verfahren nach den vorhergehenden Ansprüchen, **dadurch gekennzeichnet, daß** die Viskosität des Serums (9) durch eine Kombination von 0,2% bis 0,5% Acrylat und 0,7% bis 1,5% Polyacrylat gewährleistet ist.

7. Verfahren nach den vorhergehenden Ansprüchen, **dadurch gekennzeichnet, dass** das verwendete Serum (9) einen oder mehrere kosmetische Zusätze enthält, wie:
- Ein oder mehrere Konservierungsmittel, um die Biostabilität des Endprodukts zu gewährleisten.
- Ein oder mehrere feuchtigkeitsspendende Mittel.
- Ein oder mehrere Farbstoff(en), Pigment(en) oder Zusatzstoffe(n), um die Farbe des Endprodukts zu ändern.
- Ein oder mehrere Duftstoffe(n), ätherische Öle(n) oder andere riechende Verbindung(en).
- Ein oder mehrere, pflanzliche, mineralische, marine oder synthetische Zusatzstoffe, die im kosmetischen Bereich als "wirksam" gelten.

8. Verfahren nach Anspruch 7, **dadurch gekennzeichnet, daß** das Konservierungssystem aus einer Kombination von 0,3% bis 1% Phenoxyethanol von 0,2% bis 2% Pentylenglykol und 0,05% bis 1,5% von Ethylhexylglycerin besteht.

9. Verfahren nach Anspruch 7, **dadurch gekennzeichnet, dass** das feuchtigkeitsspendende Mittel aus 10% bis 30% pflanzlichem Glycerin und 0 bis 15% eines Polysaccharids besteht.

## Claims

1. Manufacturing process for a cosmetic beauty mask soaked with a serum whose viscosity is between 0.1 and 30 Pa.s, **characterized in that** it :
- uses as a support a sterilized bio-cellulose sheet (7), covered on both sides with porous polymer films (8 and 10),
- deposits the serum (9) in two steps, a defined dose being deposited flat on a flexible heat-sealable packaging film (6) before being covered by the biocellulose support (7), before a second calibrated dose is deposited on the other side of the biocellulose support (7),
- is conditioned with a second flexible heat-sealable film (6) which overcomes the entire assembly, being then welded to the first heat-sealable film (6) using a thermoformer, thus allowing to obtain a peelable bag containing the product.

2. Process according to claim 1, **characterized in that** the bio-cellulose film used (7) is obtained by fermentation of coconut water by Acetobacter Xylinum.

3. Process according to claims 1 or 2, **characterized in that** the bio-cellulose film (7) is sterilized by at least one heat treatment at 125°C followed by ionization of 5 kGy at heart.

4. Process according to one of the preceding claims, **characterized in that** the cellulose sheet (7) is pre-cut and folded (12) in original shapes anatomically adapted to the neck or bust.

5. Process, according to one of the preceding claims, **characterized in that** the polymer fiber films consist of a nonwoven polypropylene film on one side (8) and a alveolate polyamide film or a second film of nonwoven polypropylene (10) on the other side. The nonwoven may have a sufficient amount of dye to give the final product a characteristic color.

6. Process according to the preceding claims, **characterized in that** the viscosity of the serum (9) is ensured by a combination of 0.2% to 0.5% acrylate and 0.7% to 1.5% polyacrylate.

7. Process according to the preceding claims, **characterized in that** the serum used (9) comprises one or more cosmetic additives, such as:
- One or more preservative (s), to ensure the biostability of the final product.
- One or more moisturizing agents.
- One or more dye(s), pigment(s) or additive(s) to change the color of the final product.
- One or more fragrance(s), essential oil(s) or other odoriferous compound(s).
- One or more additive(s) plant, mineral, marine or synthetic, deemed 'active' in the cosmetic field.

8. Process, according to claim 7, **characterized in that** the preservative system consists of a combination of 0.3% to 1% phenoxyethanol of 0.2% to 2% pentylene glycol and 0.05% to 1.5% of Ethylhexylglycerin.

9. Process according to claim 7, **characterized in that** the moisturizing agent consists of 10% to 30% vegetable glycerin and 0 to 15% of a polysaccharide.
